# FASCICULE DE BREVET EUROPEEN

(11) **EP 0 705 196 B1**
(45) Date de publication et mention de la délivrance du brevet: **07.05.1997**
(21) Numéro de dépôt: 94919730.5
(22) Date de dépôt: 17.06.1994
(51) Int. Cl.: B63B 35/81, A63C 9/08

(54) **EQUIPEMENT DE LIAISON D'UN SKIEUR A UN SKI NAUTIQUE OU UN SKIBOARD**
SKIBINDUNG FÜR WASSERSKIS ODER SNOWBOARDS
EQUIPMENT FOR BINDING A SKIER TO A WATER SKI OR SKIBOARD

(30) Priorité: 28.06.1993 FR 9308157
(43) Date de publication de la demande: 10.04.1996
(73) Titulaire: Blanger, Pierre, Pas-de-la-Case (AD)
(72) Inventeur: Blanger, Pierre, Pas-de-la-Case (AD)
(74) Mandataire: Morelle, Guy Georges Alain
(86) Numéro de dépôt international: FR9400734
(87) Numéro de publication internationale: WO9500387

(56) Documents cités:
- EP-A- 0 270 175
- DE-A- 4 018 276
- FR-A- 2 626 189
- FR-A- 2 669 237
- US-A- 5 181 332

## Description

La présente invention concerne les équipements pour la pratique du skiboard et du ski nautique sous ses formes les plus variées, comme le ski de saut, le ski de vitesse, le ski de slalom, le ski de figures, et plus particulièrement les équipements de liaison d'un skieur à un skiboard ou un ski nautique.

Les équipements conventionnels de liaison d'un skieur à un skiboard se présentent notamment sous la forme de deux sangles fixées sur le skiboard et dans lesquelles le skieur introduit respectivement chacun de ses pieds, en général sans corps chaussant particulier. Ce moyen de liaison présente en particulier l'inconvénient de ne pas lier de manière assez rigide le skieur au skiboard et de ce fait limite les possibilités directionnelles du skiboard par le skieur.

Les équipements conventionnels de liaison d'un skieur à un ou des ski(s) nautique(s) se présentent sous la forme d'une enveloppe, généralement en matériau caoutchouté, fixée sur un ski et dans laquelle le pratiquant introduit son pied. Il faut remarquer qu'un tel moyen de maintien enveloppe seulement le pied du pratiquant, éventuellement une partie de la cheville ou la cheville entière, et ne permet pas un serrage précis du pied dans l'enveloppe. Ainsi, le guidage du ou des ski(s) par le pratiquant, qui s'effectue par le pied et éventuellement une partie de la cheville ou la cheville entière, est relativement imprécis du fait de l'absence de contribution du bas de jambe dans le guidage du ou des ski(s) et du fait de la souplesse du matériau caoutchouté de l'enveloppe. Cette absence de contribution du bas de jambe dans le guidage du ou des ski(s) oblige en particulier le pratiquant à s'incliner de façon excessive, notamment en virage pour parvenir à guider le ou les ski(s). La souplesse de l'enveloppe caoutchoutée maintenant le pied sur le ou les ski(s) limite notamment la rapidité de réaction dans les changements de direction du ou des ski(s) sur l'eau ce qui peut s'avérer pénalisant par exemple en ski de slalom. De même, cette souplesse peut entraîner une imprécision de guidage en ski de vitesse ou en ski de figures.

L'art antérieur nous enseigne, notamment avec le brevet US-A-5.056.803, un mode de liaison libérable automatique des deux pieds d'un pratiquant sur un monoski nautique. Les pieds sont enveloppés chacun par une chaussure, et sont placés l'un derrière l'autre sur le ski. La chaussure antérieure est fixée au ski par sa partie avant au moyen d'une butée libérable de sécurité, et par sa partie arrière au moyen d'un étrier libérable qui sert également de moyen de fixation de la partie avant de la chaussure postérieure. La partie arrière de la chaussure postérieure est fixée au moyen d'une butée libérable de sécurité. Il faut noter que dans un tel mode de liaison les deux pieds ne sont pas indépendants. C'est à dire que la libération d'un pied, notamment en cas de chute, entraîne automatiquement la libération de l'autre pied. Ce mode de liaison ne permet donc pas la fixation d'un seul des deux pieds du pratiquant, à fortiori la fixation partielle de la chaussure postérieure, notamment de sa partie avant, laissant libre la partie arrière, ce qui est nécessaire pour certaines pratiques du ski nautique. On peut remarquer d'autre part que la chaussure utilisée ne maintient que le pied et la cheville du pratiquant, ce qui entraîne les inconvénients déjà cités précédemment dans l'exemple des équipements conventionnels pour la pratique du ski nautique.

La présente invention permet de remédier à ces différents inconvénients. Pus précisément, elle consiste en un équipement permettant la pratique du ski nautique à un skieur comprenant, un ski nautique, un premier et un deuxième corps chaussants comportant respectivement un premier et un deuxième chaussons souples, enveloppant respectivement au plus totalement un premier et un deuxième pieds, une première et une deuxième chevilles, et un premier et un deuxième bas de jambe dudit skieur, et une première et une deuxième structures de maintien rigide verrouillables enveloppant respectivement au plus totalement lesdits premier et deuxième chaussons souples et possédant respectivement au moins une première et une deuxième semelles munies respectivement d'un premier et d'un deuxième talons, une première et une deuxième ceintures métatarsiennes, une première et une deuxième ceintures de cou-de-pied, une première et une deuxième tige, lesdits premier et deuxième corps chaussants étant placés respectivement l'un derrière l'autre sur ledit ski nautique, caractérisé en ce que ledit équipement comprend une première butée arrière libérable de sécurité, et une deuxième butée arrière libérable de sécurité, lesdites première et deuxième butées arrières libérables de sécurité étant montées sur ledit ski, pour une fixation libérable de sécurité, au moins lors d'une chute avant dudit skieur, respectivement desdits premier et deuxième corps chaussants et en ce que lesdites première et deuxième butées arrières libérables de sécurité comprennent des moyens de mise en prise respectivement sur une première et une deuxième parties postérieures respectivement desdites première et deuxième structures de maintien rigide verrouillables, en partie supérieure respectivement d'un premier et d'un deuxième talon dudit skieur pour permettre un positionnement jointif desdits premier et deuxième corps chaussants respectivement l'un derrière l'autre.

La présente invention offre l'avantage de faire participer le bas de jambe au guidage du ski, par l'intermédiaire de la tige rigide, ce qui permet d'obtenir de plus grandes possibilités de conduite du ski notamment effectuer des virages plus serrés, intéressant le domaine du ski de slalom ou du ski de figures. La semelle et son talon, la ceinture métatarsienne et la ceinture de cou-de-pied, rigides, participent à une liaison rigide entre la partie inférieure du membre inférieur et le ski, qui se traduit notamment par une précision accrue dans le guidage du ski, l'ensemble de la structure de maintien donnant la possibilité au skieur de réagir avec toute la partie du membre inférieur enveloppé par ladite structure de maintien par l'intermédiaire du chausson, obtenant ainsi une meilleure répartition des efforts, notamment lors d'accélérations, rectiligne en traction, ou centripète en virage.

Les deux butées arrières libérables de sécurité assurent la transmission des efforts entre le ski et les deux structures de maintien par liaison rigide, ceci en toute sécurité en cas de chute, par déclenchement desdites butées arrières qui libèrent les structures de maintien du ski de façon indépendante. Un avantage pratique de l'indépendance des butées arrières consiste à permettre au pratiquant après une chute, de pouvoir enclencher les moyens de fixation sans aide extérieure en étant dans l'eau.

Les moyens de mise en prise des butées arrières offrent d'une part la possibilité d'un positionnement jointif des corps chaussants l'un derrière l'autre, et d'autre part le dégagement total de l'espace situé immédiatement derrière un corps chaussant, par la butée arrière.

Selon une autre caractéristique, l'équipement de liaison d'un skieur à un ski nautique selon l'invention comprend une première butée avant, montée sur ledit ski, pour une introduction dans celle-ci d'un premier capot porté par une première partie antérieure de ladite première structure de maintien rigide verrouillable, ladite première butée avant entourant ledit premier capot pour permettre un positionnement jointif desdits premier et deuxième corps chaussants respectivement l'un derrière l'autre.

Cette caractéristique permet avantageusement et essentiellement de dégager l'espace situé immédiatement devant le corps chaussant, tout en assurant une liaison rigide de sécurité pour le corps chaussant, en coopération avec la butée arrière libérable de sécurité, et en permettant un positionnement jointif des corps chaussants l'un derrière l'autre.

D'autres avantages et caractéristiques apparaîtront à la lecture de la description accompagnée par les dessins annexés qui illustrent un exemple de réalisation d'un équipement de liaison d'un skieur à un ski nautique selon l'invention, exemple donné à titre d'illustration et sans qu'aucune restriction de la protection recherchée ne puisse en être tirée.

La Figure 1 représente en vue de face un corps chaussant selon l'invention comprenant notamment une structure de maintien rigide verrouillable avec un chausson souple à l'intérieur.

La Figure 2 représente en perspective des moyens indépendants de fixation libérable de sécurité d'un corps chaussant, montés sur un ski, lesdits moyens étant constitués d'une butée avant, et d'une butée arrière libérable de sécurité utilisée en ski de randonnée.

La Figure 3 représente en vue de face un corps chaussant selon la Figure 1, fixés sur un ski nautique par l'intermédiaire des moyens de fixation libérable de sécurité indépendants selon la Figure 2.

La Figure 4 représente en vue de face deux corps chaussants selon la Figure 1, fixés l'un derrière l'autre sur un ski nautique par l'intermédiaire des moyens de fixation libérable de sécurité indépendants selon la Figure 2.

La Figure 5 représente les moyens de fixation libérable de sécurité indépendants selon la Figure 2 fixés sur un skiboard, en vue de dessus.

Le corps chaussant 3 représenté sur la Figure 1 comprend un chausson souple 31, apte à envelopper un pied, une cheville, et un bas de jambe d'un pratiquant, lequel introduit son pied dans ledit chausson de manière conventionnelle, celui-ci étant avantageusement verrouillé par tous moyens connus, une fois le pied du pratiquant introduit. Le chausson 31 peut avantageusement être réalisé en matériau spongieux, afin d'être apte à constituer un matelas imbibé d'eau à une température avoisinante celle du corps du pratiquant, en cours d'utilisation, de manière à disposer d'un bon confort thermique.

Le corps chaussant 3 suivant la Figure 1 comprend de plus une structure de maintien rigide 30, avantageusement réalisée en matériau plastique, enveloppant le chausson souple 31, possédant une semelle rigide 301 comportant un talon rigide 307, une ceinture métatarsienne rigide 305 avantageusement verrouillable, une ceinture de cou-de-pied rigide 306 avantageusement verrouillable également, une tige rigide 302, de même avantageusement verrouillable, possédant une articulation 308, passant par un axe de rotation sensiblement égal à celui défini par la cheville lors d'une flexion avant. Les deux ceintures de pied, métatarsienne et de cou-de-pied, permettent d'assurer l'appui des parties du pied concernées, respectivement sur la semelle et le talon de la structure de maintien, par l'intermédiaire du chausson de façon à obtenir selon l'invention comprend une première butée avant, montée sur ledit ski, pour une introduction dans celle-ci d'un premier capot porté par une première partie antérieure de ladite première structure de maintien rigide verrouillable, ladite première butée avant entourant ledit premier capot pour permettre un positionnement jointif desdits premier et deuxième corps chaussants respectivement l'un derrière l'autre.

Cette caractéristique permet avantageusement et essentiellement de dégager l'espace situé immédiatement devant le corps chaussant, tout en assurant une liaison rigide de sécurité pour le corps chaussant, en coopération avec la butée arrière libérable de sécurité, et en permettant un positionnement jointif des corps chaussants l'un derrière l'autre.

Une autre réalisation de l'invention prévoit, selon les caractéristiques de la revendication 9, des fixations de sécurité sur un skiboard selon des axes non parallèles à l'axe du skiboard.

D'autres avantages et caractéristiques apparaîtront à la lecture de la description accompagnée par les dessins annexés qui illustrent un exemple de réalisation d'un équipement de liaison d'un skieur à un ski nautique selon l'invention, exemple donné à titre d'illustration et sans qu'aucune restriction de la protection recherchée ne puisse en être tirée.

La Figure 1 représente en vue de face un corps chaussant selon l'invention comprenant notamment une structure de maintien rigide verrouillable avec un chausson souple à l'intérieur.

La Figure 2 représente en perspective des moyens indépendants de fixation libérable de sécurité d'un corps chaussant, montés sur un ski, lesdits moyens étant constitués d'une butée avant, et d'une butée arrière libérable de sécurité utilisée en ski de randonnée.

La Figure 3 représente en vue de face un corps chaussant selon la Figure 1, fixés sur un ski nautique par l'intermédiaire des moyens de fixation libérable de sécurité indépendants selon la Figure 2.

La Figure 4 représente en vue de face deux corps chaussants selon la Figure 1, fixés l'un derrière l'autre sur un ski nautique par l'intermédiaire des moyens de fixation libérable de sécurité indépendants selon la Figure 2.

La Figure 5 représente les moyens de fixation libérable de sécurité indépendants selon la Figure 2 fixés sur un skiboard, en vue de dessus.

Le corps chaussant 3 représenté sur la Figure 1 comprend un chausson souple 31, apte à envelopper un pied, une cheville, et un bas de jambe d'un pratiquant, lequel introduit son pied dans ledit chausson de manière conventionnelle, celui-ci étant avantageusement verrouillé par tous moyens connus, une fois le pied du pratiquant introduit. Le chausson 31 peut avantageusement être réalisé en matériau spongieux, afin d'être apte à constituer un matelas imbibé d'eau à une température avoisinante celle du corps du pratiquant, en cours d'utilisation, de manière à disposer d'un bon confort thermique.

Le corps chaussant 3 suivant la Figure 1 comprend de plus une structure de maintien rigide 30, avantageusement réalisée en matériau plastique, enveloppant le chausson souple 31, possédant une semelle rigide 301 comportant un talon rigide 307, une ceinture métatarsienne rigide 305 avantageusement verrouillable, une ceinture de cou-de-pied rigide 306 avantageusement verrouillable également, une tige rigide 302, de même avantageusement verrouillable, possédant une articulation 308, passant par un axe de rotation sensiblement égal à celui défini par la cheville lors d'une flexion avant. Les deux ceintures de pied, métatarsienne et de cou-de-pied, permettent d'assurer l'appui des parties du pied concernées, respectivement sur la semelle et le talon de la structure de maintien, par l'intermédiaire du chausson de façon à obtenir chaussants (non représentés) peuvent avantageusement être similaires aux corps chaussants 3 représentés la Figure 4.

Les moyens de fixations libérables de sécurité comprennent deux brides 21 et deux butées arrières libérables de sécurité 22 pour lier de façon indépendante respectivement deux corps chaussants au skiboard 1. Chaque corps chaussant est avantageusement lié au skiboard comme représenté sur la Figure 3.

La bride 21 et la butée arrière 22 pour chaque corps chaussant sont fixées sur le skiboard 1 avantageusement par l'intermédiaire d'une plaque 23, laquelle a pour but essentiel de permettre à la fois une possibilité de modification de l'orientation angulaire relative des axes longitudinaux A1 et A2 des corps chaussants entre eux, et une possibilité de modification de l'orientation angulaire de ces derniers par rapport à un axe longitudinal A3 du skiboard. Ces possibilités de modification du positionnement angulaire des corps chaussants permettent au skieur de pouvoir adapter la position de fixation des pieds sur le skiboard avant utilisation, notamment en fonction de leur morphologie ou de positions préférentielles pour la pratique de ce sport.

La bride 21 et la butée arrière 22 sont avantageusement fixées sur la plaque 23 selon tous moyens connus, avantageusement démontables pour permettre une interchangeabilité de ces éléments, par exemple par vis. La plaque 23 est fixée au skiboard 1 par l'intermédiaire de vis 24 placées sensiblement de manière circonférentielle pour permettre avantageusement toutes positions angulaires des axes A1 et A2 par rapport à l'axe A3, selon un pas angulaires par exemple voisin de 5°.

La plaque 23 peut être de forme sensiblement circulaire et par exemple être réalisée à partir de matériaux métalliques légers ou de matériaux plastiques rigides composites.

Il faut souligner que la réalisation d'un équipement de liaison d'un skieur à un skiboard ou un ski nautique selon l'invention met en oeuvre des moyens simples d'application industrielle, qui sont avantageusement ceux utilisés couramment dans la fabrication des équipements de sports, comme notamment le ski de randonnée ou les patins à roulettes.

## Revendications

1. Equipement permettant la pratique du ski nautique à un skieur comprenant, un ski nautique, un premier et un deuxième corps chaussants (3) comportant respectivement un premier et un deuxième chaussons souples (31), enveloppant respectivement au plus totalement un premier et un deuxième pieds, une première et une deuxième chevilles, et un premier et un deuxième bas de jambe dudit skieur, et une première et une deuxième structures de maintien rigide verrouillables (30) enveloppant respectivement au plus totalement lesdits premier et deuxième chaussons souples et possédant respectivement au moins une première et une deuxième semelles (301) munies respectivement d'un premier et d'un deuxième talons (307), une première et une deuxième ceintures métatarsiennes (305), une première et une deuxième ceintures de cou-de-pied (306), une première et une deuxième tige (302), lesdits premier et deuxième corps chaussants étant placés respectivement l'un derrière l'autre sur ledit ski, ***caractérisé en ce que*** ledit équipement comprend une première butée arrière libérable (22) de sécurité, et une deuxième butée arrière libérable (22) de sécurité, lesdites première et deuxième butées arrières libérables de sécurité étant montées sur ledit ski nautique, pour une fixation libérable de sécurité, au moins lors d'une chute avant dudit skieur, respectivement desdits premier et deuxième corps chaussants et en ce que lesdites première et deuxième butées arrières libérables (22) de sécurité comprennent des moyens de mise en prise respectivement sur une première et une deuxième parties postérieures (304) respectivement desdites première et deuxième structures de maintien rigide verrouillables (30), en partie supérieure respectivement d'un premier et d'un deuxième talon dudit skieur pour permettre un positionnement jointif desdits premier et deuxième corps chaussants respectivement l'un derrière l'autre.

2. Equipement selon la Revendication 1, ***caractérisé en ce que*** lesdites première et deuxième structures de maintien rigide verrouillables (30) comprennent, respectivement sur lesdites première et deuxième parties postérieures (304) en partie supérieure respectivement d'un premier et d'un deuxième talon dudit skieur, des moyens (309) coopérant respectivement avec lesdites première et deuxième butées arrières libérables (22) de sécurité.

3. Equipement selon la Revendication 1 ou 2, ***caractérisé en ce que*** lesdites première et deuxième butées arrières libérables (22) de sécurité sont identiques pour permettre une interchangeabilité entre lesdits premier et deuxième corps chaussants.

4. Equipement selon les Revendications 2 et 3, ***caractérisé en ce que*** lesdits moyens (309) coopérant respectivement avec lesdites première et deuxième butées arrières libérables (22) de sécurité sont identiques.

5. Equipement selon l'une quelconque des Revendications 1 à 4, ***caractérisé en ce que*** lesdites première et deuxième butées arrières libérables (22) de sécurité sont des butées arrières du type fixation de ski de randonnée.

6. Equipement selon l'une quelconque des Revendications 1 à 5, ***caractérisé en ce qu***'il comprend une première butée avant (21), montée sur ledit ski, pour une introduction dans celle-ci d'un premier capot (300) porté par une première partie antérieure (303) de ladite première structure de maintien rigide verrouillable (30), ladite première butée avant entourant ledit premier capot pour permettre un positionnement jointif desdits premier et deuxième corps chaussants respectivement l'un derrière l'autre.

7. Equipement selon la Revendication 6, ***caractérisé en ce qu***'il comprend une deuxième butée avant (21) pour une introduction dans celle-ci d'un deuxième capot (300) porté par une deuxième partie antérieure (303) de ladite deuxième structure de maintien rigide verrouillable (30), ladite deuxième butée avant entourant ledit deuxième capot

8. Equipement selon la Revendication 7, ***caractérisé en ce que*** lesdites première et deuxième butées avants (21) sont identiques pour permettre une interchangeabilité entre lesdits premier et deuxième corps chaussants.

9. Equipement permettant la pratique du skiboard à un skieur ***caractérisé en ce qu'***il comprend, un skiboard, un premier et un deuxième corps chaussants (3) comportant respectivement un premier et un deuxième chaussons souples (31), enveloppant respectivement au plus totalement un premier et un deuxième pieds, une première et une deuxième chevilles, et un premier et un deuxième bas de jambe dudit skieur, et une première et une deuxième structures de maintien rigide verrouillables (30) enveloppant respectivement au plus totalement lesdits premier et deuxième chaussons souples et possédant respectivement au moins une première et une deuxième semelles (301) munies respectivement d'un premier et d'un deuxième talons (307), une première et une deuxième ceintures métatarsiennes (305), une première et une deuxième ceintures de cou-de-pied (306), une première et une deuxième tige (302), lesdits premier et deuxième corps chaussants étant placés, sur ledit skiboard, suivant un premier (A1) et un deuxième (A2) axes longitudinaux non parallèles à un axe longitudinal (A3) dudit skiboard, une première butée arrière libérable (22) de sécurité, et une deuxième butée arrière libérable (22) de sécurité, lesdites première et deuxième butées arrières libérables de sécurité étant montées sur ledit skiboard, pour une fixation libérable de sécurité, au moins lors d'une chute avant dudit skieur, respectivement desdits premier et deuxième corps chaussants.

## Patentansprüche

1. Ausrüstung, die die Ausübung des Wasserskisports durch einen Skifahrer erlaubt und die umfaßt: einen Wasserski, eine erste und zweite gut sitzende Fußbekleidung (3), die jeweils einen ersten und zweiten weichen Innenschuh (31), der jeweils nahezu vollständig einen ersten und zweiten Fuß, einen ersten und zweiten Knöchel sowie einen ersten und zweiten unteren Unterschenkel des obengenannten Skifahrers umschließt, und eine erste und zweite verriegelbare, harte Stützstruktur (30) aufweist, die jeweils nahezu vollständig obengenannten ersten und zweiten Innenschuh umschließt und jeweils mindestens eine erste und zweite Sohle (301), jeweils versehen mit einem ersten und zweiten Fersenteil (307), eine erste und zweite Schließe auf dem Mittelfuß (305), eine erste und zweite Schließe auf dem Fußrist (306), einen ersten und zweiten Schaft (302) besitzt, wobei die erste und zweite gut sitzende Fußbekleidung jeweils hintereinander auf dem Ski plaziert sind,
**dadurch gekennzeichnet,** daß die Ausrüstung ein erstes auslösbares Hinterstück (22) einer Sicherheitsbindung sowie ein zweites auslösbares Hinterstück (22) einer Sicherheitsbindung umfaßt und erstes und zweites auslösbares Hinterstück (22) einer Sicherheitsbindung wenigstens für den Fall eines Vorwärtssturzes des Skifahrers oder der ersten und zweiten gut sitzenden Fußbekleidung als auslösende Sicherheitsbindung auf den Wasserski montiert sind, und
daß erstes und zweites auslösbares Hinterstück (22) einer Sicherheitsbindung ein Mittel zur Arretierung umfassen, die sich jeweils auf einem ersten und zweiten hinteren Abschnitt (304) der jeweiligen ersten und zweiten verriegelbaren, harten Stützstruktur (30) im oberen Teil des jeweiligen ersten und zweiten Fersenteils des Skifahrers befinden, um eine Positionierung der ersten und zweiten gut sitzenden Fußbekleidungen jeweils dicht hintereinander zu erlauben.

2. Ausrüstung gemäß Anspruch 1,
**dadurch gekennzeichnet,** daß erste und zweite verriegelbare, harte Stützstruktur (30) jeweils auf ersten und zweiten hinten befindlichen Abschnitten (304) im oberen Teil der jeweiligen ersten und zweiten Ferse des Skifahrers Mittel (309) umfassen, die jeweils mit dem ersten und zweiten hinteren, auslösbaren Sicherheitsbindungsteil (22) kooperieren.

3. Ausrüstung gemäß den Ansprüchen 1 oder 2,
**dadurch gekennzeichnet,** daß erstes und zweites hinteres, auslösbares Sicherheitsbindungsteil identisch sind, um einen wechselseitigen Austausch der ersten und zweiten gut sitzenden Fußbekleidung zu erlauben.

4. Ausrüstung gemäß den Ansprüchen 2 oder 3,
**dadurch gekennzeichnet,** daß die Mittel (309), die jeweils mit dem ersten und zweiten hinteren, auslösbaren Sicherheitsbindungsteil (22) kooperieren, identisch sind.

5. Ausrüstung gemäß irgendeinem der Ansprüche 1 bis 4,
**dadurch gekennzeichnet,** daß erstes und zweites hinteres, auslösbares Sicherheitsbindungsteil (22) Hinterstücke vom Typ einer Tourenskibindung sind.

6. Ausrüstung gemäß irgendeinem der Ansprüche 1 bis 5,
**dadurch gekennzeichnet,** daß sie ein erstes vorderes Bindungsteil (21) umfaßt, welches auf obengenanntem Ski zum Einführen einer ersten Kappe (300) darin montiert ist, die aus einem ersten vorne befindlichen Abschnitt (303) der ersten verriegelbaren, harten Stützstruktur (30) vorsteht, wobei das erste Bindungsvorderteil die erste Kappe umschließt, um eine Positionierung der ersten und zweiten gut sitzenden Fußbekleidung dicht hintereinander zu erlauben.

7. Ausrüstung gemäß Anspruch 6,
**dadurch gekennzeichnet,** daß sie ein zweites Bindungsvorderteil (21) umfaßt zum Einführen einer zweiten Kappe (300) in dasselbe, die aus einer zweiten Vorderpartie (303) der zweiten verriegelbaren, harten Stützstruktur (30) vorsteht, wobei die zweite Vorderbindung die zweite Kappe umschließt.

8. Ausrüstung gemäß Anspruch 7,
**dadurch gekennzeichnet,** daß erste und zweite Vorderbindung (21) identisch sind, um einen wechselseitigen Austausch der ersten und zweiten gut sitzenden Fußbekleidungen zu erlauben.

9. Ausrüstung zum Ausüben des Skiboardfahrens durch einen Skifahrer,
**dadurch gekennzeichnet,** daß sie umfaßt: ein Skiboard, eine erste und zweite gut sitzende Fußbekleidung (3), die jeweils aus einem ersten und zweiten weichen Innenschuh (31), der jeweils einen ersten und zweiten Fuß, einen ersten und zweiten Knöchel und einen ersten und zweiten unteren Unterschenkel des Skifahrers nahezu vollständig umschließt, sowie einer ersten und zweiten verriegelbaren, harten Stützstruktur (30) besteht, die ersten und zweiten weichen Innenschuh jeweils völlig umschließt, und die jeweils mindestens eine erste und zweite Sohle (301), die mit einem ersten und zweiten Fersenteil (307) versehen ist, jeweils mindestens eine erste und zweite Schließe auf dem Mittelfuß (305), eine erste und zweite Schließe auf dem Fußrist (306) sowie einen ersten und zweiten Schaft (302) besitzt, wobei erste und zweite gut sitzende Fußbekleidungen auf dem Skiboard einer ersten (A1) und zweiten (A2) Längsachse folgend, die nicht parallel zu einer Längsachse (A3) des obengenannten Skiboards verlaufen, plaziert sind,
ein erstes auslösbares Hinterstück (22) einer Sicherheitsbindung und ein zweites auslösbares Hinterstück (22) einer Sicherheitsbindung, wobei erstes und zweites Hinterstück der Sicherheitsbindung auf dem Skiboard als auslösende Sicherheitsbindung wenigstens für den Fall eines Vorwärtssturzes des Skifahrers oder der ersten und zweiten gut sitzenden Fußbekleidung montiert sind.

## Claims

1. Equipment to enable a skier to engage in waterskiing comprising a water ski, a first and a second item of footwear (3) comprising respectively a first and a second flexible bootee (31), completely enveloping a first and a second foot respectively, a first and second ankle, and a first and a second lower leg of the said skier, and a first and a second rigid, lockable retaining structure (30) completely enveloping respectively the said first and second flexible bootees and having at least one first and one second sole (301) equipped respectively with a first and a second heel (307), a first and a second metatarsal strap (305), a first and a second instep strap (306), a first and a second leg section (302), the said first and second items of footwear being placed respectively one behind the other on the said ski, *characterised in that* the said equipment comprises a first releasable rear safety stop (22), the said first and second rear releasable safety stops being mounted on the said water ski, to obtain a releasable safety fixing, at least if the said skier should fall forwards, respectively of the said first and second item of footwear and in that the said first and second releasable rear safety stops (22) comprise means for engagement respectively on a first and a second rear section (304) respectively of the said first and second rigid lockable retaining structures (30) in the upper part respectively of a first and second heel of the said skier in order to permit an abutting positioning of the said first and second item of footwear respectively one behind the other.

2. Equipment according to Claim 1, *characterised in that* the said first and second lockable rigid retaining structures (30) comprise, respectively on the said first and second rear sections (304) in the upper section respectively of a first and second heel of the said skier, means (309) cooperating respectively with the said first and second releasable rear safety stops (22).

3. Equipment according to Claim 1 or 2, *characterised in that* the said first and second releasable rear safety stops (22) are identical in order to permit interchangeability between the said first and second items of footwear.

4. Equipment according to Claims 2 and 3, *characterised in that* the said means (309) cooperating respectively with the said first and second releasable rear safety stops (22) are identical.

5. Equipment according to any one of Claims 1 to 4, *characterised in that* the said first and second releasable rear safety stops (22) are rear stops of the cross-country ski fixing type.

6. Equipment according to any one of Claims 1 to 5, *characterised in that* it comprises a front initial stop (21), mounted on the said ski, for an introduction into the stop of a first boot toe (300) carried by a first front section (303) of the said first lockable rigid retaining structure (30), the said first front stop encompassing the said first boot toe in order to permit an abutting positioning of the said first and second item of footwear respectively one behind the other.

7. Equipment according to Claim 6, *characterised in that* it comprises a second front stop (21) for an introduction into this of a second boot toe (300) carried by a second front part (303) of the said second lockable rigid retaining structure (30), the said second front stop encompassing the said second boot toe.

8. Equipment according to Claim 7, *characterised in that* the said first and second front stops (21) are identical in order to permit an interchangeability between the said first and second articles of footwear.

9. Equipment enabling a skier to engage in skiboarding *characterised in that* it comprises a skiboard, a first and second item of footwear (3) comprising respectively a first and a second flexible bootee (31), completely encompassing respectively a first and a second foot, a first and a second heel, and a first and second lower leg of the said skier, and a first and second lockable rigid retaining structure (30) completely encompassing respectively the said first and second flexible bootees and having respectively at least one first and one second sole (301) equipped respectively with a first and a second heel (307), a first and a second metatarsal strap (305), a first and a second instep strap (306), a first and a second leg section (302), the said first and second items of footwear being placed, on the said skiboard, along a first (A1) and a second (A2) longitudinal axis not parallel to a longitudinal axis (A3) of the said skiboard, a first releasable rear safety stop (22), and a second releasable rear safety stop (22), the said first and second releasable rear safety stops being mounted on the said skiboard, for a releasable safety fixing, at least during a fall forwards of the said skier, respectively of the said first and second items of footwear.
